# EUROPÄISCHE PATENTSCHRIFT

(11) **EP 0 949 988 B1**
(45) Veröffentlichungstag und Bekanntmachung des Hinweises auf die Patenterteilung: **07.11.2001**
(21) Anmeldenummer: 97953905.3
(22) Anmeldetag: 22.12.1997
(51) Int. Cl.: B25F 5/00, B25D 17/04

(54) **AUFBRUCH- UND/ODER BOHRHAMMER MIT GEGEN DAS HAMMERGEHÄUSE ABGEFEDERTEM HANDGRIFF**
PERCUSSION DRILL AND/OR JACK HAMMER WITH HANDLE SPRING-BUFFERED AGAINST THE HAMMER HOUSING
MARTEAU PIQUEUR/PERFORATEUR AVEC POIGNEE SUSPENDUE SUR RESSORT CONTRE LE CARTER DU MARTEAU

(30) Priorität: 02.01.1997 DE 29700003 U
(43) Veröffentlichungstag der Anmeldung: 20.10.1999
(73) Patentinhaber: WACKER-WERKE GMBH & CO. KG, 80809 München (DE)
(72) Erfinder: BERGER, Rudolf, D-82031 Grünwald (DE); MAURER, Thomas, D-80995 München (DE)
(74) Vertreter: Hoffmann, Jörg Peter, Dr. Ing.
(86) Internationale Anmeldenummer: EP9707237
(87) Internationale Veröffentlichungsnummer: WO9829220

(56) Entgegenhaltungen:
- EP-A- 0 066 779
- EP-A- 0 206 981
- EP-A- 0 370 952
- DE-A- 3 913 971
- DE-U- 8 302 481
- GB-A- 565 783
- GB-A- 2 171 045
- US-A- 4 401 167

## Beschreibung

Die Erfindung betrifft einen Aufbruch- und/oder Bohrhammer nach dem Oberbegriff des Anspruchs 1 mit gegen das Hammergehäuse abgefedertem Handgriff.

Ein derartiger Hammer ist aus der GB-A-565783 bekannt.

Die bisher bekannten Abfederungen zur Reduzierung der auf Hand und Arm übertragenen Schwingungen sind so beschaffen, daß ein Winkelversatz zwischen Gerät und Handgriff verhindert wird bzw. die Längsfederung in Wirkungsrichtung des Werkzeugs und die seitliche Federung ungefähr gleich und ziemlich hart ausgelegt sind, so daß die Dämpfung der Schwingungen zu wünschen übrig läßt.

Als nachteilig hat sich außerdem eine fest dimensionierte Federung mit unveränderlicher Federkennlinie und relativ kurzem Federweg erwiesen, weil dadurch keine Anpassung an unterschiedliche Arbeitsbedingungen, wie insbesondere die Art des zu bearbeitenden Materials, möglich ist.

Aus der GB-A-565,783 ist ein Hammer mit einem gegen ein Hammergehäuse allseits begrenzt beweglich abgefederten Handgriff bekannt, der entlang von zwei Geradführungen gegenüber dem Hammergehäuse begrenzt verschiebbar ist. Jede der Geradführungen weist eine Führungsstange und eine Führungshülse auf, zwischen denen ein Gummielement zur Abfederung angeordnet ist, das bei Betätigen des Hammers auf Scherung beansprucht wird. Aufgrund der Scherkräfte besteht die Gefahr, daß sich die Verbindung zwischen Handgriff und Hammergehäuse löst. Wegen der geringen Führungswirkung der Geradführungen läßt sich der Hammer zudem schwierig handhaben.

Eine andere schwingungsisolierende Handgriff-Verbindungskonstruktion ist aus der DE-A-39 13 971 bekannt, die jedoch für Hand-Trennschleifmaschinen entwickelt worden ist und sich nicht für den Einsatz in Hämmern eignet, bei denen primär hohe Kräfte in Längsrichtung des Hammers wirken.

Weitere Beispiele für schwingungsgedämpfte Handgriffe finden sich in US-A-4,401,167 und EP-A-0 066 779.

Aufgabe der Erfindung ist es, einen Aufbruch- und/ oder Bohrhammer der eingangs genannten Bauart mit gegen das Hammergehäuse abgefedertem Handgriff so auszugestalten, daß er bei einfacher und kostengünstiger Konstruktion einen möglichst wirksamen Schutz von Hand und Arm vor den Werkzeugschwingungen bietet und dabei einerseits eine nach allen Richtungen und bevorzugt in Achsrichtung des Hammers wirksame Dämpfung, zugleich aber auch eine sichere Führung des Werkzeugs ermöglicht, wobei trotz linearer Führung zwischen Gerät und Handgriff ein gewisser Winkelversatz möglich sein soll.

Um die Führbarkeit des Geräts zu verbessern, soll außerdem ein deutlicher Unterschied zwischen der seitlichen Abfederung und der Längsabfederung des Werkzeugs realisierbar sein. Außerdem soll die Möglichkeit bestehen, das Gerät durch beliebige Wahl der Federkennlinie an unterschiedliche Arbeitsbedingungen anzupassen, wozu auch ein längerer Federweg als bisher ermöglicht werden soll.

Die Lösung dieser Aufgabe wird durch die im Anspruch 1 angegebenen Merkmale erreicht. Nach einer bevorzugten Ausführungsform hat der Handgriff eine U-Form mit dem Hammergehäuse zugewendeten, zueinander im wesentlichen parallelen Schenkeln, wobei sich in jedem Schenkel eine von diesem umschlossene Geradführung befindet.

Dadurch wird einerseits ein gute Führung des Geräts ermöglicht, während die nach allen Seiten und bevorzugt in Achsrichtung wirksame Federung auch einen Winkelversatz zwischen Gerät und Handgriff ermöglicht.

Eine weitere vorteilhafte Ausgestaltung besteht darin, daß jede Geradführung aus einer sich im wesentlichen parallel zur Längsachse des Hammergehäuses ersteckenden, von diesem zum Handgriff hin vorragenden Führungsstange und einer in dem Handgriff ausgebildeten Führungshülse besteht.

Dies bietet den weiteren Vorteil, daß eine gute Abdichtung gegen eindringenden Schmutz und damit eine hohe Schmutzunempfindlichkeit und somit ein Beitrag zu einer hohen Lebensdauer des Geräts erreicht wird.

Eine bevorzugte Ausgestaltung ist es, daß die Führungshülse jeweils aus einer festen Büchse im Handgriff und aus einer in die Büchse eingefügten, axial darin festgehaltenen und aus gummielastischem Material gebildeten Auskleidung besteht, die mit einer sich mindestens über die Länge der Führungsstange erstreckenden Bohrung von zu dieser passendem Querschnitt versehen ist. Nach einer ersten Variante ist die Auskleidung auch an der Führungsstange in axialer Richtung festgehalten.

Durch geeignete Dimensionierung der gummielastischen Auskleidung läßt sich eine unterschiedliche Federung in Führungsrichtung und quer dazu erreichen, wozu nach einem weiteren vorteilhaften Merkmal die Führungsstange in der Bohrung axial abgefedert sein kann, was nach einer bevorzugten Ausführungsform erreicht wird durch eine sich an der freien Stirnseite der Führungsstange und an dem Boden der Büchse abstützende Druckfeder.

Eine besonders einfache Anpassung der Dämpfungswirkung in Führungsrichtung und quer zu dieser wird erreicht durch auswechselbar in die Büchse einsetzbare Auskleidungsteile, welche eine unterschiedliche Zusammendrückbarkeit aufweisen, wobei auch die Druckfeder durch ein solches Auskleidungsteil ersetzt werden kann.

Besonders vorteilhaft für die Dimensionierung der in Führungsrichtung verlaufenden Axialbewegung zwischen Gerät und Handgriff ist eine weitere Ausgestaltung durch einen radialen Vorsprung an der Führungsstange, der in eine in der Auskleidung vorhandene radiale Ausnehmung eingreift, die eine der maximal zulässigen Verschiebestrecke zwischen Hammergehäuse und Handgriff entsprechende axiale Länge aufweist, wobei der radiale Vorsprung als Ringschulter ausgebildet sein kann.

Anhand der nun folgenden Beschreibung der in der Zeichnung dargestellten Ausführungsbeispiele der Erfindung wird diese näher erläutert.

Es zeigt:
- Fig. 1: eine teilweise geschnittene, schematische Seitenansicht eines Aufbruch- und/oder Bohrhammers und
- Fig. 2: einen schematischen Detailschnitt durch eine Variante der Abfederung.

Ein insgesamt mit 10 bezeichneter Aufbruch- und/oder Bohrhammer besteht im wesentlichen aus zwei Teilen, nämlich dem das Werkzeug und dessen Antrieb tragenden, nur schematisch durch sein Gehäuse 12 dargestellten Gerät und einem zu dessen Handhabung und Führung dienenden, U-förmigen Handgriff 14 mit zwei im wesentlichen paralell zueinander und auch etwa parallel zur Schwingungsrichtung des vom Gehäuse 12 getragenen Werkzeugs verlaufenden Schenkeln 16 und 18.

Das Gehäuse 12 ist mit zwei aus dem Gehäuse 12 etwa in dieser Schwingungsrichtung gegen den Handgriff 14 vorspringenden Führungsstangen 20 und 22 versehen, deren jede in einen der Schenkel 16 bzw. 18 eindringt und dort jeweils in eine Führungshülse 24 bzw. 26 eingreift.

Jede Führungshülse 24 und 26 besitzt eine fest im Handgriff angebrachte Büchse 28 mit einem Boden 30 an ihrem vom Gehäuse 12 abgewandten Ende. In der Büchse 28 befindet sich wenigstens eine Auskleidung 32 aus gummielastischem Material, die mit einer zentralen Bohrung 34 versehen ist, deren Querschnitt dem Querschnitt der Führungsstangen 20 und 22 angepaßt ist. Die Auskleidung 32 wird in axialer Richtung in der Büchse 28 festgehalten. Die Länge der Bohrung 34 ist so bemessen, daß sie die gesamte, in die Führungshülse 24 bzw. 26 eintauchende Länge der Führungsstange 20 bzw. 22 aufnehmen kann. Auch zwischen der Führungsstange 20 bzw. 22 und der Auskleidung 32 besteht eine in axialer Richtung feste Verbindung, die bei der Ausführungsform nach Fig. 1 durch eine einen ringförmigen Bund bildende und in den Querschnitt der Auskleidung 32 eingreifende Querschnittserweiterung 36 geschaffen wird, die in beiden axialen Richtungen jeweils mit einer Ringschulter 38 bzw. 40 Axialkräfte auf die Auskleidung 32 übertragen kann. Die Distanz zwischen der Auskleidung 32 und dem Boden 30 kann von einem ringförmigen Distanzstück 42 überbrückt werden.

In der in Fig. 1 gezeigten Ruhestellung hat der Handgriff 14 in Schwingungsrichtung des Werkzeugs bzw. in Führungsrichtung der Führungsstangen 20 und 22 einen Abstand von dem ihm zugewandten Ende des Gehäuses 12 und ein etwa gleich großer Abstand besteht zwischen dem in den Handgriff 14 eingreifenden Ende jeder Führungsstange 20 bzw. 22 und dem Boden 30 der Büchse 28, so daß eine Schwingbewegung des Handgriffs 14 relativ zum Gehäuse 12 aus dieser Ruheposition in beiden Führungsrichtungen, d.h. vor und zurück, möglich ist. Zugleich ermöglicht die Auskleidung 32 eine Kippbewegung der Führungsstangen 20 und 22 gegenüber der Achse der Büchsen 28, deren Ausmaß von der Elastizität der Auskleidung 32 und deren radialer Ausdehnung abhängig ist.

Bei der Ausführungsform nach Fig. 2 ist beiderseits der Querschnittserweiterung 36 ein Abstand zwischen den Ringschultern 38 und 40 und den ihnen gegenüberliegenden Stirnflächen 44 bzw. 46 zweier Auskleidungsteile 32a und 32b freigehalten, wobei die Führungsstangen 20 und 22 in Bohrungen beider Auskleidungsteile 32a und 32b eingreifen und zwischen dem freien Ende dieser Führungsstangen und dem Boden 30 der Büchse 28 eine Druckfeder 50 als axial wirkendes Federelement in der Bohrung 34 des Auskleidungsteils 32b eingelegt ist.

## Patentansprüche

1. Aufbruch- und/oder Bohrhammer, mit
- einem gegen ein Hammergehäuse (12) allseits begrenzt beweglich abgefederten Handgriff (14);
- mindestens einer sich parallel zur Längsachse des Hammers erstreckenden Geradführung (20, 22), entlang der der Handgriff (14) gegenüber dem Hammergehäuse (12) begrenzt verschiebbar ist;
wobei
- jede Geradführung (20, 22) jeweils ein inneres Führungselement (20, 22) und ein das innere Führungselement mit Abstand umgebendes äußeres Führungselement (24, 26) aufweist;
- zwischen dem Umfang des inneren Führungselementes (20, 22) und dem äußeren Führungselement (24, 26) wenigstens ein elastisches Element (32, 50) eingesetzt ist;
**dadurch gekennzeichnet, daß**
- an dem inneren Führungselement (20, 22) wenigstens eine zu der Längsachse des Hammers senkrecht stehende Anschlagebene (40) ausgebildet ist;
- das elastische Element (32, 50) zwischen der Anschlagebene (40) und einer Stirnfläche (30) des äußeren Führungselementes (24, 26) angeordnet ist;
- das elastische Element (32, 50) in Richtung der Längsachse des Hammers eine größere Elastizität aufweist, als in einer Richtung quer zu der Längsachse.

2. Hammer nach Anspruch 1, **dadurch gekennzeichnet, daß** das innere Führungselement eine Führungsstange (20, 22) und das äußere Führungselement eine Führungshülse (24, 26) ist.

3. Hammer nach Anspruch 2, **dadurch gekennzeichnet, daß** ein zweites elastisches Element (32a) zwischen einer auf der Rückseite der Anschlagebene (40) vorgesehenen zweiten Anschlagebene (38) und einer der Stirnfläche (30) der Führungshülse (24, 26) gegenüber liegenden zweiten Stirnfläche der Führungshülse (24, 26) angeordnet ist

4. Hammer nach Anspruch 2 oder 3, **dadurch gekennzeichnet, daß** der Handgriff (14) eine U-Form mit dem Hammergehäuse (12) zugewandten, zueinander im wesentlichen parallelen Schenkeln (16, 18) aufweist, und daß sich in jedem Schenkel (16, 18) eine von ihm umschlossene Geradführung (20, 22) befindet.

5. Hammer nach einem der vorstehenden Ansprüche, **dadurch gekennzeichnet, daß** jede Führungsstange (20, 22) sich parallel zur Längsachse des Hammergehäuses von diesem zum Handgriff (14) hin erstreckt, und daß jede Führungshülse (24, 26) in dem Handgriff (14) ausgebildet ist.

6. Hammer nach Anspruch 5, **dadurch gekennzeichnet, daß** die Führungshülse (24, 26) jeweils aus einer festen Büchse (28) im Handgriff (14) besteht, und daß das elastische Element eine in die Büchse (28) eingefügte, axial darin festgehaltene und aus gummielastischem Material gebildete Auskleidung (32) ist, die mit einer sich mindestens über die Länge der Führungsstange (20, 22) erstreckenden Bohrung (34) von zu der Führungsstange (20, 22) passendem Querschnitt versehen ist.

7. Hammer nach Anspruch 6, **dadurch gekennzeichnet, daß** die Auskleidung (32) auch an der Führungsstange (20, 22) in axialer Richtung festgehalten ist.

8. Hammer nach Anspruch 6, **dadurch gekennzeichnet, daß** die Führungsstange (20, 22) in der Bohrung (34) axial abgefedert (50) ist.

9. Hammer nach Anspruch 8, **gekennzeichnet durch** eine sich an der freien Stirnseite der Führungsstange (20, 22) und an einem Boden (30) der Büchse (28) abstützende Druckfeder (50).

10. Hammer nach einem der Ansprüche 6 bis 8, **gekennzeichnet durch** mehrere elastische Elemente in Form von auswechselbar in die Büchse (28) einsetzbaren Auskleidungsteilen (32; 32a, 32b), welche eine unterschiedliche Zusammendrückbarkeit aufweisen.

11. Hammer nach Anspruch 10, **gekennzeichnet durch** wenigstens ein sich an der freien Stirnseite der Führungsstange (20, 22) und an einem Boden (30) der Büchse (28) abstützendes, zusammendrückbares Auskleidungsteil.

12. Hammer nach Anspruch 6 oder Anspruch 6 mit einem der Ansprüche 8 bis 11, **gekennzeichnet durch** einen die Anschlagebene (40) bildenden radialen Vorsprung (36) an der Führungsstange (20, 22), der in eine in der Auskleidung (32) vorhandene radiale Ausnehmung eingreift, die eine der maximal zulässigen Verschiebestrecke zwischen Hammergehäuse (12) und Handgriff (14) entsprechende axiale Länge aufweist.

13. Hammer nach Anspruch 12, **dadurch gekennzeichnet, daß** der radiale Vorsprung (36) als Ringschulter ausgebildet ist.

## Claims

1. Percussion and/or drill hammer having
- a handle (14) which is cushioned on all sides in a limitedly-moveable manner against a hammer housing (12);
- at least one straight-line mechanism (20, 22) extending parallel to the longitudinal axis of the hammer, along which straight-line mechanism the handle (14) can be displaced in a limited manner with respect to the hammer housing (12);
wherein
- each straight-line mechanism (20, 22) comprises a respective inner guide element (20, 22) and an outer guide element (24, 26) surrounding the inner guide element at a spaced disposition;
- between the periphery of the inner guide element (20, 22) and the outer guide element (24, 26) at least one elastic element (32, 50) is inserted;
**characterised in that**
- on the inner guide element (20, 22) at least one stop plane (40) is formed, perpendicular to the longitudinal axis of the hammer;
- the elastic element (32, 50) is disposed between the stop plane (40) and an end surface (30) of the outer guide element (24, 26);
- the elastic element (32, 50) comprises greater elasticity in the direction of the longitudinal axis of the hammer than in a direction transverse to the longitudinal axis.

2. Hammer according to claim 1, **characterised in that** the inner guide element is a guide rod (20, 22) and the outer guide element is a guide sleeve (24, 26).

3. Hammer according to claim 2, **characterised in that** a second elastic element (32a) is disposed between a second stop plane (38), provided on the rear side of the stop plane (40), and second end surface of the guide sleeve (24, 26), lying opposite the end surface (30) of the guide sleeve (24, 26).

4. Hammer according to claim 2 or 3, **characterised in that** the handle (14) comprises a U-shape with limbs (16, 18) which are substantially parallel to each other and face the hammer housing (12), and that a straight-line mechanism (20, 22) is located in each limb (16, 18) and is enclosed thereby.

5. Hammer according to any one of the preceding claims, **characterised in that** each guide rod (20, 22) extends, parallel to the longitudinal axis of the hammer housing, from this housing towards the handle (14), and that each guide sleeve (24, 26) is formed in the handle (14).

6. Hammer according to claim 5, **characterised in that** each guide sleeve (24, 26) consists of a fixed bushing (28) in the handle (14) and that the elastic element is a liner (32) formed from rubber-elastic material fitted into the bushing (28) and firmly held therein in an axial manner, which liner is provided with a bore (34) extending at least over the length of the guide rod (20, 22) and having a cross-section to fit the guide rod (20, 22).

7. Hammer according to claim 6, **characterised in that** the liner (32) is also firmly held on the guide rod (20, 22) in the axial direction.

8. Hammer according to claim 6, **characterised in that** the guide rod (20, 22) is axially sprung (50) in the bore (34).

9. Hammer according to claim 8, **characterised by** a compression spring (50) supported on the free end side of the guide rod (20) and on a base (30) of the bushing (28).

10. Hammer according to any one of claims 6 to 8, **characterised by** a plurality of elastic elements in the form of liner parts (32; 32a, 32b) which can be inserted into the bushing (28) in an exchangeable manner and which have different degrees of compressibility.

11. Hammer according to claim 10, **characterised by** at least one compressible liner part supported on the free end side of the guide rod (20, 22) and on a base (30) of the bushing (28).

12. Hammer according to claim 6 or claim 6 together with one of claims 8 to 11,
**characterised by** a radial projection (36), forming the stop plane (40), on the guide rod (20, 22), which projection engages in a radial recess provided in the liner (32) and with an axial length corresponding to the maximum permissible displacement path between the hammer housing (12) and the handle (14).

13. Hammer according to claim 12, **characterised in that** the radial projection (36) is formed as an annular shoulder.

## Revendications

1. Marteau piqueur et/ou perforateur, comportant
- une poignée (14) élastiquement suspendue, déplaçable de tous côtés de manière limitée, par rapport à un boîtier de marteau (12) ;
- au moins un guide linéaire (20, 22) s'étendant parallèlement à l'axe longitudinal du marteau, le long duquel la poignée (14) peut coulisser de manière limitée par rapport au boîtier de marteau (12);
dans lequel
- chaque guide linéaire (20, 22) comporte un élément de guidage intérieur (20, 22) et un élément de guidage extérieur (24, 26) entourant à distance l'élément de guidage intérieur ;
- au moins un élément élastique (32, 50) est inséré entre le pourtour de l'élément de guidage intérieur (20, 22) et l'élément de guidage extérieur (24, 26) ;
**caractérisé en ce que**
- il est formé, sur l'élément de guidage intérieur (20, 22), au moins un plan de butée (40) qui est perpendiculaire à l'axe longitudinal du marteau ;
- l'élément élastique (32, 50) est disposé entre le plan de butée (40) et une face d'extrémité (30) de l'élément de guidage extérieur (24, 26) ;
- l'élément élastique (32, 50) présente une plus grande élasticité dans la direction de l'axe longitudinal du marteau, que dans une direction transversale à l'axe longitudinal.

2. Marteau selon la revendication 1, **caractérisé en ce que** l'élément de guidage intérieur est une tige de guidage (20, 22) et l'élément de guidage extérieur, est un manchon de guidage (24, 26).

3. Marteau selon la revendication 2, **caractérisé en ce qu'**un deuxième élément élastique (32a) est disposé entre un deuxième plan de butée (38), prévu sur la face arrière du plan de butée (40), et une deuxième face d'extrémité du manchon de guidage (24, 26), qui fait face à la face d'extrémité (30) du manchon de guidage (24, 26).

4. Marteau selon la revendication 2 ou 3, **caractérisé en ce que** la poignée (14) présente une forme en U avec des branches (16, 18) dirigées vers le boîtier de marteau (12) et sensiblement parallèles entre elles, et **en ce que** dans chaque branche (16, 18) se trouve un guide linéaire (20, 22) entouré par celle-ci.

5. Marteau selon l'une des revendications précédentes, **caractérisé en ce que** chaque tige de guidage (20, 22) s'étend parallèlement à l'axe longitudinal du boîtier de marteau, de celui-ci vers la poignée (14), et **en ce que** chaque manchon de guidage (24, 26) est formé dans la poignée (14).

6. Marteau selon la revendication 5, **caractérisé en ce que** le manchon de guidage (24, 26) est constitué d'une douille fixe (28) dans la poignée (14), et **en ce que** l'élément élastique est un revêtement (32) en matière présentant l'élasticité du caoutchouc, inséré dans la douille (28) et fixé axialement à l'intérieur de celle-ci, lequel revêtement est pourvu d'un perçage (34), de section adaptée à la tige de guidage (20, 22), qui s'étend au moins sur la longueur de la tige de guidage (20, 22).

7. Marteau selon la revendication 6, **caractérisé en ce que** le revêtement (32) est fixé aussi dans la direction axiale sur la tige de guidage (20, 22).

8. Marteau selon la revendication 6, **caractérisé en ce que** la tige de guidage (20, 22) est suspendue axialement de manière élastique (50) dans le perçage (34).

9. Marteau selon la revendication 8, **caractérisé par** un ressort de compression (50) qui prend appui contre la face d'extrémité libre de la tige de guidage (20, 22) et contre un fond (30) de la douille (28).

10. Marteau selon l'une des revendications 6 à 8, **caractérisé par** plusieurs éléments élastiques sous la forme de pièces de revêtement (32 ; 32a, 32b) qui peuvent être insérés de manière interchangeable dans la douille (28) et qui présentent une compressibilité différente.

11. Marteau selon la revendication 10, **caractérisé par** au moins une pièce de revêtement compressible, prenant appui contre le côté frontal libre de la tige de guidage (20, 22) et contre un fond (30) de la douille (28).

12. Marteau selon la revendication 6 ou la revendication 6 et l'une des revendications 8 à 11, **caractérisé par** une saillie radiale (36) de la tige de guidage (20, 22), qui forme le plan de butée (40) et qui s'engage dans un évidement radial prévu dans le revêtement (32), lequel évidement présente une longueur axiale qui correspond à la distance de coulissement maximale admissible entre le boîtier de marteau (12) et la poignée (14).

13. Marteau selon la revendication 12, **caractérisé en ce que** la saillie radiale (36) est réalisée en tant qu'épaulement annulaire.
